# EUROPÄISCHE PATENTSCHRIFT

(11) **EP 0 857 025 B1**
(45) Veröffentlichungstag und Bekanntmachung des Hinweises auf die Patenterteilung: **04.04.2001**
(21) Anmeldenummer: 96932371.6
(22) Anmeldetag: 04.10.1996
(51) Int. Cl.: A43C 7/08, A43C 3/02

(54) **VERSCHLUSSVORRICHTUNG FÜR SCHUHE, BEKLEIDUNGSSTÜCKE, ZELTE, RUCKSÄCKE, ETC.**
CLOSURE FOR FOOTWEAR, CLOTHING, TENTS, RUCKSACKS, ETC.
DISPOSITIF DE FERMETURE POUR CHAUSSURES, VETEMENTS, TENTES, SACS A DOS ETC.

(30) Priorität: 18.10.1995 AT 172995
(43) Veröffentlichungstag der Anmeldung: 12.08.1998
(73) Patentinhaber: Mark, Rudolf, Ing., A-4582 Spital am Pyhrn (AT); Mark, Thomas, 4582 Spital am Pyhrn (AT)
(72) Erfinder: Mark, Rudolf, Ing., A-4582 Spital am Pyhrn (AT); Mark, Thomas, 4582 Spital am Pyhrn (AT)
(74) Vertreter: Secklehner, Günter, Dr.
(86) Internationale Anmeldenummer: AT9600183
(87) Internationale Veröffentlichungsnummer: WO9714328

(56) Entgegenhaltungen:
- EP-A- 0 398 303
- EP-A- 0 620 381
- WO-A-95/18552
- DE-C- 17 036
- DE-U- 1 727 138
- DE-U- 1 901 342
- GB-A- 411 606
- US-A- 4 807 333

## Beschreibung

Die Erfindung betrifft eine Verschlußvorrichtung für Schuhe, Bekleidungsstücke, Zelte oder Rucksäcke, etc. mit einem schnur- oder bandförmigen Zugelement, wie sie im Oberbegriff des Anspruches 1 beschrieben ist.

Es ist bereits eine Verschlußvorrichtung, insbesondere eine Klemmvorrichtung für ein Schuhband gemäß EP 0 398 303 B1 desselben Anmelders bekannt, welche aus einer Befestigungslasche und einem Tragkörper besteht, der zwei Seitenwände aufweist, zwischen denen ein Freiraum für das Schuhband angeordnet ist. Der als Ausnehmung gestaltete Freiraum weist ein Klemmorgan auf, welches in Längsführungen, die in den Seitenwänden angeordnet sind, von einer Klemmstellung in eine Öffnungsstellung gebracht werden kann. Das Schuhband ist zwischen dem Klemmorgan und einem die Ausnehmung entgegengesetzt zur Befestigungslasche begrenzenden Anschlag hindurchgeführt und umschlingt das Klemmorgan auf der dem Anschlag abgewandten Seite.

Diese an sich bewährte Klemmvorrichtung hat jedoch den Nachteil, daß das Schuhband zwischen der Unterseite des Tragkörpers und einer Oberfläche des Schuhs verläuft, weshalb beim Schnüren eine punkt- bzw. linienförmig verteilte Druckkraft auf die Oberfläche und damit auf den Körperteil des Trägers des Schuhs einwirkt, was den Tragekomfort des Schuhs bzw. des Bekleidungsgegenstandes reduziert. Darüber hinaus ist das Ein- bzw. Durchführen des Schuhbandes in bzw. durch den Tragkörper sehr zeitaufwendig und kompliziert durchzuführen. Weiters ist bei starrer Anordnung des Klemmorganes eine erhöhte Abnutzung des Schuhbandes durch Reibung vorhanden.

Weiters ist in der DE 1 727 138 A ein Umlenkelement beschrieben, welches aus einer auf zwei Tiefziehstegen gelagerten Rolle besteht. Der Nachteil dieser Lagerung des Umlenkelementes liegt darin, daß der Lagersteg nicht einstückig ausgebildet ist und so bei größerer Belastung bzw. bei lang andauernder Belastung eine Verformung dieser Stege eintreten kann, welche die Funktion des Umlenkelementes wesentlich beeinträchtigen kann. Bei einer durch eine derartige Belastung entstehenden Verformung der die Rolle aufnehmenden Stege wird die Gleitfähigkeit der Rolle auf denselben beeinträchtigt und so wird ebenfalls der Verschleiß der Rolle und der diese aufnehmenden Stege enorm gesteigert, was eine Verringerung der Lebensdauer zur Folge hat.

Der Erfindung liegt daher die Aufgabe zugrunde, eine Verschlußvorrichtung zu schaffen, welche sich durch einen hohen Tragekomfort des Bekleidungsstückes, beispielsweise des Schuhs, auszeichnet. Weiters soll ein leichtes Einfädeln erreicht werden, wie dies insbesondere bei Rucksäcken oder Zelten gewünscht wird.

Darüber hinaus soll erreicht werden, daß im Verlauf einer zu schließenden Öffnung des Bekleidungsgegenstandes oder des Rucksackes bzw. Zeltes möglichst viele Verschlußvorrichtungen nacheinander angeordnet werden können, um einen gleichmäßigen und dichten Verschluß dieser Öffnung zu bewerkstelligen und/oder daß das Zugelement gegen eine zur Öffnung gerichtete Bewegung gesichert ist.

Diese Aufgabe der Erfindung wird durch die im Kennzeichenteil des Anspruches 1 angeführten Merkmale gelöst. Der überraschende Vorteil dabei ist, daß eine reibungs- und verschleißarme Führung des Zugelementes an einer Kugeloberfläche und damit in jeder beliebigen Raumlage erfolgt, sodaß sowohl das Einfädeln als auch das Spannen des Zugelementes leicht durchführbar ist, und zusätzlich wird durch die Ausführung des Umlenkelementes als frei drehbar gelagerte Kugel eine linienförmige Auflage des Zugelementes auf dem Umlenkelement ermöglicht und dadurch kann die Leichtgängigkeit des Zugelementes wesentlich erhöht werden.

Von Vorteil ist dabei eine Ausbildung nach Anspruch 2, wodurch eine reibungsarme Relativbewegung des Zugelementes zur Verschlußvorrichtung erreicht und damit der Verschleiß des Zugelementes vermindert wird.

Möglich ist auch eine Ausbildung nach Anspruch 3, wodurch ein Verschleiß an der Außenseite des Umlenkelementes vermieden wird und insbesondere bei verschmutzter Verschlußvorrichtung die leichtgängige Drehbewegung des Umlenkelementes aufrecht erhalten wird.

Eine vorteilhafte Weiterbildung beschreibt Anspruch 4, bei der der Fertigungsaufwand der Verschlußvorrichtung unter Beibehaltung der günstigen Eigenschaften hinsichtlich Tragekomfort, geringem Verschleiß und einfachem Einfädeln des Zugelementes aufrecht erhalten werden können.

Es ist aber auch eine Ausbildung, wie im Anspruch 5 beschrieben, vorteilhaft, durch die der Montageaufwand einer derartigen Verschlußvorrichtung reduziert und damit eine kostengünstige Fertigung erreicht wird.

Weiters ist eine Ausbildung nach Anspruch 6 von Vorteil, durch welche das Gewicht einer derartigen Verschlußvorrichtung unter Beibehaltung optimaler Steifigkeit und Festigkeitsverhältnisse reduziert wird.

Von Vorteil ist auch eine Weiterbildung nach Anspruch 7, wobei scharfe Kanten vermieden und der Verschleiß des Zugelementes reduziert wird.

Möglich ist aber auch eine Ausbildungsvariante nach Anspruch 8, bei der die Verschlußvorrichtung äußerst kompakt und mit geringer Bauhöhe ausgebildet werden kann, wie es beispielsweise bei Sportschuhen, aber auch bei Zelten wünschenswert ist.

Darüber hinaus wird die Führung des Umlenkelementes in der Führungslasche verbessert.

Eine bevorzugte Weiterbildung beschreibt Anspruch 9, wodurch bei der Fertigung eine Materialersparnis und damit eine Kostenersparnis erreicht wird.

Eine weitere günstige Ausführungsvariante beschreibt Anspruch 10. bei welcher der Montageaufwand, der Materialbedarf und damit die Fertigungskosten weiter reduziert werden, ohne daß Abstriche bei den Festigkeitseigenschaften gemacht werden müssen.

Vorteilhaft ist aber auch eine Ausbildung nach Anspruch 11. durch die die Verschlußvorrichtung mit geringem Gewicht und großer Beständigkeit gegen ungünstige Witterungsverhältnisse ausgebildet werden kann.

Durch Ausbildungen nach den Ansprüchen 12 und 13 wird eine Klemmung des Zugelementes erreicht, wodurch ermöglicht wird, daß unterschiedliche Abschnitte des Zugelementes mit unterschiedlichen Spannungen innerhalb des Zugelementes beaufschlagt werden, wie dies insbesondere in Übergangsbereichen vom Fuß zum Oberschenkel vorteilhaft ist.

Eine Weiterbildung nach Anspruch 14 hat den Vorteil, daß die Verschlußvorrichtung witterungsbeständig und damit auch für schwerste Einsätze, insbesondere bei Bergschuhen oder Zelten verwendbar ist.

Eine Ausführungsvariante nach Anspruch 15 hat den Vorteil, daß eine auf die Verschlußvorrichtung einwirkende Druckkraft, welche die Gefahr einer dauernden Verformung mit sich bringen würde, aufgenommen und auf dem Bekleidungsgegenstand gleichmäßig verteilt werden kann.

Schließlich ist noch eine Weiterbildung nach Anspruch 16 möglich, bei welcher die Verschlußvorrichtung bei Aufrechterhaltung der Aufnahmefähigkeit von Druckkräften mit geringer Bauhöhe gebildet werden kann.

Zum besseren Verständnis der Erfindung wird diese anhand der in den Zeichnungen dargestellten Ausführungsbeispiele näher erläutert.

Es zeigen:
- Fig. 1: eine erfindungsgemäße Verschlußvorrichtung in der Draufsicht;
- Fig. 2: die Verschlußvorrichtung, geschnitten, gemäß den Linien II - II in Fig. 1;
- Fig. 3: eine andere Ausführungsvariante der erfindungsgemäßen Verschlußvorrichtung in der Draufsicht;
- Fig. 4: die Verschlußvorrichtung, geschnitten, gemäß den Linien IV - IV in Fig. 3;
- Fig. 5: eine weitere Ausführungsvariante der erfindungsgemäßen Verschlußvorrichtung in der Draufsicht;
- Fig. 6: die Verschlußvorrichtung, geschnitten, gemäß den Linien VI - VI in Fig. 5;
- Fig. 7: eine andere Ausführungsvariante der erfindungsgemäßen Verschlußvorrichtung, geschnitten, in der Seitenansicht;
- Fig. 8: eine weitere Ausführung der erfindungsgemäßen Verschlußvorrichtung, geschnitten, in der Seitenansicht;
- Fig. 9: eine andere Ausführungsvariante der erfindungsgemäßen Verschlußvorrichtung in der Draufsicht;
- Fig. 10: die Verschlußvorrichtung, geschnitten, gemäß den Linien X - X in Fig. 9;
- Fig. 11: eine weitere Ausführungsvariante der erfindungsgemäßen Verschlußvorrichtung, geschnitten, in Seitenansicht.

In den gemeinsam beschriebenen Fig. 1 und 2 ist eine Verschlußvorrichtung 1 mit einem schnur- oder bandförmigen Zugelement 2, z.B. für Schuhe, Bekleidungsstücke, Zelte und Rucksäcke, gezeigt. Das Zugelement 2 ist im vorliegenden Ausführungsbeispiel als Schnürsenkel 3 ausgebildet. Die Verschlußvorrichtung 1 besteht aus einer Befestigungslasche 4, welche einen Durchbruch 5, beispielsweise eine kreisförmige Bohrung 6, für ein Befestigungselement 7, wie beispielsweise eine Niete 8, besitzt. Die Verschlußvorrichtung 1 weist weiters eine beispielsweise als Haken oder Öse ausgebildete Führungslasche 9 auf, welche mit der Befestigungslasche 4 einstückig verbunden ist und in die das Zugelement 2 eingeführt ist. Es ist jedoch auch möglich, die Führungslasche 9 gelenkig an der Befestigungslasche 4 anzuordnen. Die Führungslasche 9 besitzt Schenkel 10, wobei einer als Auflageschenkel 11 ausgebildet ist, welcher mit einer einem Bekleidungsgegenstand 12 zugewandten Seite der Befestigungslasche 4 eine Auflagefläche 13 ausbildet, an welcher die Verschlußvorrichtung 1 auf einer Oberseite 14 des Bekleidungsgegenstandes 12 oder des Zeltes bzw. des Rucksakkes anliegt.

In einem der Befestigungslasche 4 abgewandten Endbereich 15 der Führungslasche 9 weist der Auflageschenkel 11 einen entgegengesetzt zur Oberseite 14 verlaufenden Basissteg 16 auf, welcher einen in etwa parallel zum Auflageschenkel 11 verlaufenden, den Schenkel 10 bildenden Deckschenkel 17 distanziert. Einander zugewandte Innenflächen 18 des Auflageschenkels 11 und des Deckschenkels 17 sind dadurch in einem Abstand 19 beabstandet und bilden mit dem Basissteg 16 eine Aufnahmekammer 20 für das Zugelement 2, beispielsweise für den Schnürsenkel 3, aus.

Der Basissteg 16 verläuft vorzugsweise konkav in Richtung des Endbereiches 15. Er kann jedoch auch konvex zum Endbereich 15 oder rechtwinkelig zu den Schenkeln 10 verlaufend gestaltet werden. In der Aufnahmekammer 20 befindet sich ein mit dem Auflageschenkel 11 einstückig verbundenes, diesen in etwa senkrecht und entgegengesetzt zur Auflagefläche 13 überragendes Umlenkelement 21, welches bis zur Innenfläche 18 des Deckschenkels 17 verläuft und beispielsweise als zylinderförmiger, insbesondere hohlzylinderförmiger Fortsatz 22 symmetrisch zu einer in etwa im rechten Winkel zur Oberseite 14 verlaufenden Mittelachse 23 ausgebildet ist. Der Fortsatz 22 kann jedoch auch mit dem Deckschenkel 17 einstückig verbunden sein und diesen in Richtung zum Auflageschenkel 11 bzw. zur Oberseite 14 des Bekleidungsgegenstandes 12 überragen. Ein dem Auflageschenkel 11 oder dem Deckschenkel 17 zugewandter Endbereich des Fortsatzes 22 ist dabei kugel- bzw. kalottenförmig ausgebildet. Das Umlenkelement 21, insbesondere der Fortsatz 22 ist vom Basissteg 16 um eine parallel zur Oberseite 14 gemessene Distanz 24 in Richtung der Befestigungslasche 4 beabstandet, welche größer ist als die Hälfte eines den Fortsatz 22 begrenzenden Außendurchmessers 25 des Umlenkelementes 21. Die Befestigungslasche 4, die Schenkel 10, der Basissteg 16 und gegebenenfalls das Umlenkelement 21 können insbesondere als einstückiger Blechformteil gestaltet werden. Eine beispielsweise an der Innenfläche 18 des Deckschenkels 17 anliegende Oberfläche 26 des Umlenkelementes 21 ist von der Innenfläche 18 des Auflageschenkels 11 um eine Höhe 27 entgegengesetzt zur Oberseite 14 distanziert, welche zumindest gleich dem Abstand 19 dimensioniert ist.

Das Zugelement 2, insbesondere der Schnürschenkel 3 gleitet an einer Außenfläche 28 des Fortsatzes 22, welche im halben Außendurchmesser 25 um die Mittelachse 23 verläuft, ab. Die Verschlußvorrichtung 1 ist symmetrisch um eine Längsachse 29 ausgebildet, wobei sowohl die Mittelachse 23 des Umlenkelementes 21 als auch eine parallel zu dieser im Zentrum der Bohrung 6 verlaufende Achse 30 in dieser Längsachse 29 liegen. Die Befestigungslasche 4 besitzt in einem dem Endbereich 15 entgegengesetzten Endbereich 31 einen gekrümmten Verlauf, welcher konkav zur Bohrung 6 verläuft.

Zwischen der Befestigungslasche 4 und dem Deckschenkel 17 verläuft ein diese miteinander verbindender Schrägschenkel 32. Der Auflageschenkel 11 besitzt eine rechtwinkelig zur Längsachse 29 gemessene Breite 33, welche im Bereich zwischen dem Umlenkelement 21 und dem Befestigungselement 7 am größten ist und in Richtung zum Endbereich 15 und zum Endbereich 31 hin abnimmt. Der Schrägschenkel 32 verläuft von einer durch die Breite 33 begrenzten Umrißlinie 34 des Auflageschenkels 11 bzw. der Befestigungslasche 4 konisch verjüngend in Richtung zum Deckschenkel 17. Der Schnürsenkel 3 wird in eine durch die Außenfläche 28 des Umlenkelementes 21, die Innenflächen 18 des Auflageschenkels 11 und des Deckschenkels 17 sowie durch den Schrägschenkel 32 umgrenzte Innenkammer 35 der Aufnahmekammer 20 eingeführt.

Die Fig. 3 und 4 stellen eine weitere Ausführungsvariante der Verschlußvorrichtung 1 dar. Diese besteht aus der Befestigungslasche 4 und der Führungslasche 9, wobei der Durchbruch 5 in der Befestigungslasche 4 z.B. als Langloch 36 ausgebildet ist. Durch das Langloch 36 ist das Befestigungselement 7 hindurchgeführt, dessen Achse 30 auf der Längsachse 29 liegt. Die Umrißlinie 34 besitzt im Endbereich 31 einen gekrümmten Verlauf und die Breite 33 erfährt aufgrund eines gekrümmten Verlaufes der Umrißlinie 34 der Befestigungslasche 4, des Auflageschenkels 11 und des Deckschenkels 17 vom Endbereich 31 in Richtung des Endbereiches 15 bis zu einem Bereich zwischen dem Befestigungselement 7 und dem Umlenkelement 21 eine Erweiterung und von diesem Bereich zum Endbereich 15 eine Verjüngung. Die Umrißlinie 34 ist dabei symmetrisch um die Längsachse 29 angeordnet. Der Basissteg 16 verläuft beispielsweise im rechten Winkel zur Längsachse 29. Der Auflageschenkel 11 verläuft in etwa parallel zur Oberseite 14 des Bekleidungsgegenstandes 12, welcher jedoch auch beispielsweise ein Zelt oder ein Rucksack sein kann.

Zwischen dem Auflageschenkel 11 und dem Deckschenkel 17 sowie dem Basissteg 16 und dem Schrägschenkel 32 befindet sich die Aufnahmekammer 20, in der zwischen den einander gegenüberliegenden Innenflächen 18 der Schenkel 10 das Umlenkelement 21 angeordnet ist. Dieses ist im vorliegenden Ausführungsbeispiel als Kugel 37 ausgebildet, welche einen Kugeldurchmesser 38 besitzt, der größer ist als der durch die einander zugewandten Innenflächen 18 des Deckschenkels 17 und des Auflageschenkels 11 begrenzter Abstand 19. Er ist auch größer als eine in etwa rechtwinkelig zur Oberseite 14 gemessene Gesamthöhe 39 der Führungslasche 9, welche aus der Summe des Abstandes 19 und einer zweifachen Wandstärke 40 des Auflageschenkels 11 bzw. des Deckschenkels 17 gebildet wird.

Die Kugel 37 weist in deren Zentrum die im rechten Winkel zur Oberseite 14 verlaufende Mittelachse 23 auf, welche wiederum in der Distanz 24 vom Basissteg 16 in Richtung der Befestigungslasche 4 beabstandet ist. Konzentrisch um diese Mittelachse 23 verlaufen deckungsgleich angeordnete Öffnungen 41, welche von der Kugel 37 teilweise durchragt werden und somit die Verschiebbarkeit der Kugel innerhalb der Aufnahmekammer 20 verhindern. Die Öffnungen 41 besitzen einen Öffnungsdurchmesser 42, welcher größer ist als ein in der Ebene der Innenflächen 18 liegender Durchmesser 43 der Kugel 37, sodaß die Kugel 37 in den Öffnungen 41 drehbeweglich gelagert ist und der Auflageschenkel 11 sowie der Deckschenkel 17 mit den Öffnungen 41 einen Kugelkäfig 44 bilden. Das Zugelement 2 ist in die durch die Kugel 37, den Schrägschenkel 32, den Auflageschenkel 11 und den Deckschenkel 17 begrenzte Innenkammer 35 ein- und an der Außenfläche 28 der Kugel 37 entlanggeführt.

In den weiters beschriebenen Fig. 5 und 6 ist eine andere Ausführungsvariante der Verschlußvorrichtung 1 dargestellt, bei welcher das Umlenkelement 21 ein Klemmelement 45 besitzt. Dieses ist in der Aufnahmekammer 20 angeordnet und besteht aus einem Befestigungsschenkel 46, welcher parallel zur Oberseite 14 des Bekleidungsgegenstandes 12 in der Befestigungslasche 4 und/oder zwischen dem Auflageschenkel 11 und dem Deckschenkel 17 angeordnet und mittels dem in die Befestigungslasche 4 eingeführten Befestigungselement 7 mit der Befestigungslasche 4 bewegungsfest verbunden ist.

In Richtung des Endbereiches 15 der Führungslasche 9 ist am Befestigungsschenkel 46 ein Klemmschenkel 47 angeordnet, vorzugsweise einstückig verbunden, welcher schräg in Richtung des Deckschenkels 17 oder des Auflageschenkels 11 und des Basissteges 16 verläuft. Der Klemmschenkel 47 kann aber auch schräg vom Basissteg 16 in Richtung der Befestigungslasche 4 und dem Auflageschenkel 11 oder dem Deckschenkel 17 verlaufen. Das Klemmelement 45, insbesondere der Klemmschenkel 47 besitzt weiters eine Ausnehmung 48, in welcher das Umlenkelement 21, insbesondere die Kugel 37 angeordnet ist. Die Kugel 37 ist in der Aufnahmekammer 20 in den Öffnungen 41 des Auflageschenkels 11 und des Deckschenkels 17 gelagert, wobei der Kugeldurchmesser 38 gleich der Summe des Abstandes 19 und der zweifachen Wandstärke 40 ist.

Eine der Innenfläche 18 des Deckschenkels 17 zugewandte Oberfläche 49 des Klemmschenkels 47, welche glatt oder mit einer höheren Oberflächenrauhigkeit ausgestattet sein kann, bildet mit der Außenfläche 28 der Kugel 37 und mit der Innenfläche 18 einen Klemmbereich 50, in dem das Zugelement 2 nach erfolgtem Verschnüren des Bekleidungsgegenstandes 12 hineingezogen und verpreßt wird. Dadurch wird ein selbsttätiges Lösen des Zugelementes 2 verhindert und können unterschiedliche Spannungszustände längs des Zugelementes 2 hergestellt werden. Zum Lösen des Zugelementes 2 wird dieses aus dem Klemmbereich in die Innenkammer 35 zurückbewegt und dadurch leicht verschiebbar.

Die Befestigungslasche 4 besitzt bei dieser Variante zwei symmetrisch um die Längsachse 29 angeordnete Bohrungen 6 für die als Niete 8 ausgeführten Befestigungselemente 7. Die Befestigungslasche 4 weist weiters eine im rechten Winkel zur Längsachse 29 gemessene Laschenbreite 51 auf, welche größer ist als die Breite 33 der Führungslaschen 9. Die Befestigungslasche 4 sowie der Auflageschenkel 11, der Basissteg 16, der Deckschenkel 17 und der Schrägschenkel 32 sind aus einem einstückigen Blechformteil gebildet, wobei die Befestigungslasche 4 zweilagig durch einen Fortsatz 52, welcher parallel zur Oberseite 14 an den Schrägschenkel 32 entgegengesetzt zum Basissteg 16 verlaufend angeformt ist und einen Fortsatz 53, welcher eine Verlängerung des Auflageschenkels 11 darstellt, gebildet ist.

Der Fortsatz 52 ist in entgegengesetzter Richtung zur Oberseite 14 vom Fortsatz 53 um eine Schenkeldicke 54 des Befestigungsschenkels 46 des Klemmelementes 45 distanziert und weist eine parallel zur Längsachse 29 verlaufende Länge 55 auf, welche kleiner ist als eine parallel zu dieser gemessene Schenkellänge 56 des Fortsatzes 53. Es ist jedoch auch möglich, den Schrägschenkel 32 in etwa parallel zum Klemmschenkel 47 des Klemmelementes 45 oder parallel zum Basissteg 16 verlaufend auszubilden und/oder die Befestigungslasche 4 lediglich durch den Fortsatz 53 auszubilden. Umgekehrt ist es ebenso möglich, die Befestigungslasche 4 einlagig durch den Fortsatz 52 auszubilden und den Befestigungsschenkel 46 des Klemmelementes 45 direkt auf der Oberseite 14 des Bekleidungsgegenstandes 12 anzubringen. Dadurch bildet zumindest einer der Schenkel 10 der Verschlußvorrichtung 1 die den Durchbruch 5 aufweisende Befestigungslasche 4 aus. Der in etwa parallel zum Klemmschenkel 47 verlaufende Schrägschenkel 32 verbindet dabei den Fortsatz 52 der Befestigungslasche 4 mit dem Deckschenkel 17.

Sowohl die Befestigungslasche 4 als auch die Führungslasche 9 und/oder der Rotationskörper 57 bzw. das Umlenkelement 21 und/oder das Klemmelement 45 können aus nicht rostendem Metall ausgebildet bzw. mit entsprechenden Beschichtungen versehen sein.

Die Fig. 7 zeigt eine weitere Ausführungsform der Verschlußvorrichtung 1, insbesondere der Führungslasche 9. Diese besteht aus dem parallel zur Oberseite 14 des Bekleidungsgegenstandes 12 verlaufenden Auflageschenkel 11 und dem parallel zu diesem um den Abstand 19 distanzierten Deckschenkel 17. Der Auflageschenkel 11 und der Deckschenkel 17 weisen die einander gegenüberliegenden Öffnungen 41 auf, welche konzentrisch um die Mittelachse 23 verlaufen. In der Aufnahmekammer 20 befindet sich wiederum das Umlenkelement 21, welches bei dieser Ausführungsform als rotationssymmetrischer Rotationskörper 57, insbesondere als Drehzylinder 58 um die in etwa senkrecht zur Befestigungslasche 4 verlaufende Mittelachse 23 drehbar ausgebildet ist. Dieser verläuft konzentrisch um die Mittelachse 23 und besitzt einander entgegengesetzte, in Richtung des Auflageschenkels 11 und des Deckschenkels 17 verlaufende Zylinderfortsätze 59, welche in den einander gegenüberliegenden Öffnungen 41 der Schenkel 10 drehbar gelagert sind und einen Fortsatzdurchmesser 60 aufweisen, der geringer ist als der Durchmesser 43 der Öffnungen 41. Ein Drehzylinderdurchmesser 61 ist größer als der Durchmesser 43 der Öffnungen 41, weshalb der Drehzylinder 58 gegen eine in Richtung der Mittelachse 23 gerichtete Bewegung gesichert ist. Es ist jedoch auch möglich, daß in den Schenkeln 10, insbesondere in den Öffnungen 41 eine die Schenkel 10 miteinander verbindende Drehachse starr angeordnet ist, um welche der Rotationskörper 57 drehbeweglich gelagert ist. Die Befestigungslasche 4 besteht lediglich aus dem Fortsatz 53 des Auflageschenkels 11, sodaß zumindest einer der Schenkel 10 der Führungslasche 9 die den Durchbruch 5 aufweisende Befestigungslasche 4 ausbildet. Die Aufnahmekammer 20 für das Zugelement 2 wird dabei vom Auflageschenkel 11, Deckschenkel 17, Basissteg 16 und einem zum Basissteg 16 in etwa parallel verlaufenden Stützsteg 62 geschlossen ausgebildet.

Die Fig. 8 zeigt eine andere Variante der Verschlußvorrichtung 1, insbesondere der Führungslasche 9. Dabei verläuft der Auflageschenkel 11 wiederum parallel zur Oberseite 14 des Bekleidungsgegenstandes 12. Der Deckschenkel 17 verläuft jedoch von einem der Befestigungslasche 4 abgewandten Ende des Schrägschenkels 32 in Richtung des Basissteges 16, die Aufnahmekammer 20 in Richtung des Basissteges 16 konisch verjüngend. Es kann jedoch auch der Auflageschenkel 11 oder beide Schenkel 10 derart ausgebildet sein.

Sowohl der Auflageschenkel 11 als auch der Deckschenkel 17 weisen wiederum die einander korrespondierenden, das Umlenkelement 21 aufnehmenden Öffnungen 41 auf und das Zugelement 2 ist in der von der Außenfläche 28 des Umlenkelementes 21, den Innenflächen 18 und dem Schrägschenkel 32 umgrenzten Innenkammer 35 hindurchgeführt. Die Befestigungslasche 4 ist zweilagig ausgebildet, wobei der der Oberseite 14 zugewandte Fortsatz 53 des Auflageschenkels 11 bzw. dessen Schenkellänge 56 gleich der Länge 55 des Fortsatzes 52 des Schrägschenkels 32 ist. Die Befestigungslasche 4 ist wiederum über zumindest ein Befestigungselement 7 mit dem Bekleidungsgegenstand 12 verbunden.

In den gemeinsam beschriebenen Fig. 9 und 10 ist schließlich eine andere Weiterbildung der Verschlußvorrichtung 1 gezeigt. Bei dieser sind sowohl die Befestigungslasche 4 und die das Umlenkelement 21 in einer Aufnahmekammer 20 aufnehmende Führungslasche 9 als Kunststoffteil ausgebildet, wobei die Befestigungslasche 4 und die Führungslasche 9 einstückig miteinander verbunden sind. Die Befestigungslasche 4 ist einlagig ausgebildet und mit dem als Naht ausgebildeten Befestigungselement 7 auf der Oberseite 14 des Bekleidungsgegenstandes 12 angeordnet. Zwischen der Befestigungslasche 4 und der Führungslasche 9 befindet sich eine Materialschwächung 63, welche eine Relativbewegung der Führungslasche 9 zur Befestigungslasche 4 ermöglicht. Die Führungslasche 9 besitzt wiederum den Auflageschenkel 11 und den parallel zu diesen verlaufenden Deckschenkel 17, welche beide die Öffnungen 41 für das Umlenkelement 21 aufweisen. Dieses kann beispielsweise aus nicht rostendem Metall gebildet sein und besitzt die Außenfläche 28, an welcher das Zugelement 2 innerhalb der Innenkammer 35 entlanggeführt ist.

In der letztlich beschriebenen Fig. 11 ist eine weitere Ausbildungsvariante der Verschlußvorrichtung 1 dargestellt. Diese besteht aus der Befestigungslasche 4, welche über das Befestigungselement 7 am Bekleidungsgegenstand 12 an dessen Oberseite 14 angeordnet ist. Zwischen dem Fortsatz 52 und dem Fortsatz 53 ist der Befestigungsschenkel 46 des Klemmelementes 45 angeordnet, welches ebenfalls über das Befestigungselement 7 mit der Befestigungslasche 4 verbunden ist. Der Auflageschenkel 11 der Führungslasche 9 weist den einstückig angeformten, als Umlenkelement 21 ausgebildeten Fortsatz 22 auf, welcher die Öffnung 41 des Deckschenkels 17 entgegengesetzt zur Oberseite 14 durchragt. Die Höhe 27 des Fortsatzes 22 ist dabei größer als die Summe des Abstandes 19 und der Wandstärke 40. Das Klemmelement 45 besitzt in Richtung zum Basissteg 16 den am Befestigungsschenkel 46 angeformten Klemmschenkel 47, welcher den die Ausnehmung 48 des Klemmschenkels 47 durchragenden Fortsatz 22 umgrenzt.

Selbstverständlich ist es möglich, daß sämtliche Varianten das Klemmelement 45 aufweisen.

Weiters sei darauf hingewiesen, daß einzelne, insbesondere in den Unteransprüchen gekennzeichnete Merkmale eigenständige Erfindungen darstellen können.

Abschließend sei erwähnt, daß zum besseren Verständnis der Erfindung die in den Zeichnungen abgebildeten Details teilweise unmaßstäblich und unproportional dargestellten wurden.

### Bezugszeichenaufstellung

- 1: Verschlußvorrichtung
- 2: Zugelement
- 3: Schnürsenkel
- 4: Befestigungslasche
- 5: Durchbruch

- 6: Bohrung
- 7: Befestigungselement
- 8: Niete
- 9: Führungslasche
- 10: Schenkel

- 11: Auflageschenkel
- 12: Bekleidungsgegenstand
- 13: Auflagefläche
- 14: Oberseite
- 15: Endbereich

- 16: Basissteg
- 17: Deckschenkel
- 18: Innenfläche
- 19: Abstand
- 20: Aufnahmekammer

- 21: Umlenkelement
- 22: Fortsatz
- 23: Mittelachse
- 24: Distanz
- 25: Außendurchmesser

- 26: Oberfläche
- 27: Höhe
- 28: Außenfläche
- 29: Längsachse
- 30: Achse

- 31: Endbereich
- 32: Schrägschenkel
- 33: Breite
- 34: Umrißlinie
- 35: Innenkammer

- 36: Langloch
- 37: Kugel
- 38: Kugeldurchmesser
- 39: Gesamthöhe
- 40: Wandstärke

- 41: Öffnung
- 42: Öffnungsdurchmesser
- 43: Durchmesser
- 44: Kugelkäfig
- 45: Klemmelement

- 46: Befestigungsschenkel
- 47: Klemmschenkel
- 48: Ausnehmung
- 49: Oberfläche
- 50: Klemmbereich

- 51: Laschenbreite
- 52: Fortsatz
- 53: Fortsatz
- 54: Schenkeldicke
- 55: Länge

- 56: Schenkellänge
- 57: Rotationskörper
- 58: Drehzylinder
- 59: Zylinderfortsatz
- 60: Fortsatzdurchmesser

- 61: Drehzylinderdurchmesser
- 62: Stützsteg
- 63: Materialschwächung

## Patentansprüche

1. Verschlußvorrichtung für Schuhe, Bekleidungsstücke, Zelte, Rucksäcke etc. mit einem schnur- oder bandförmigen Zugelement, das in eine als Haken oder Öse ausgebildete Führungslasche eingeführt ist, welche zumindest in einem Endbereich, der einer mit der Führungslasche verbundenen Befestigungslasche abgewandt ist, einen Basissteg aufweist, der einander zugewandte Innenflächen zweier Schenkel der Führungslasche in einem Abstand voneinander distanziert, welche mit dem Basissteg eine Aufnahmekammer für das Zugelement ausbilden, in der ein drehbar gelagertes Umlenkelement für das Zugelement in einem Abstand zum Basissteg angeordnet ist, dadurch gekennzeichnet, daß der Rotationskörper (57) durch eine in gegenüberliegenden Öffnungen (41) der Schenkel (10) drehbar gelagerte Kugel (37) gebildet ist.

2. Verschlußvorrichtung nach Anspruch 1, dadurch gekennzeichnet, daß das Umlenkelement (21) durch einen zwischen den einander gegenüberliegenden Innenflächen (18) der Schenkel (10) angeordneten, um eine in etwa senkrecht zur Befestigungslasche (4) verlaufende Mittelachse (23) drehbaren rotationssymmetrischen Rotationskörper (57) gebildet ist.

3. Verschlußvorrichtung nach Anspruch 1 oder 2, dadurch gekennzeichnet, daß der Rotationskörper (57) drehbeweglich um eine in den Schenkeln (10) starr angeordnete und diese verbindende Drehachse angeordnet ist.

4. Verschlußvorrichtung nach Anspruch 1 oder 2, dadurch gekennzeichnet, daß der Rotationskörper (57) als Drehzylinder (58) ausgebildet ist, welcher einander entgegengesetzt verlaufende Zylinderfortsätze (59) aufweist, die in den einander gegenüberliegenden Öffnungen (41) der Schenkel (10) drehbar gelagert sind.

5. Verschlußvorrichtung nach Anspruch 1 oder 2, dadurch gekennzeichnet, daß das Umlenkelement (21) durch einen zwischen den Schenkeln (10) verlaufenden zylinderförmigen Fortsatz (22) gebildet ist, welcher sich in etwa senkrecht zu einer auf einer Oberseite (14) eines Bekleidungsgegenstandes (12) anliegenden Auflagefläche (13) der Befestigungslasche (4) erstreckt.

6. Verschlußvorrichtung nach Anspruch 5, dadurch gekennzeichnet, daß der Fortsatz (22) mit einem Auflageschenkel (11) oder einem Deckschenkel (17) der Führungslasche (9) einstückig verbunden und hohlzylinderförmig ausgebildet ist.

7. Verschlußvorrichtung nach Anspruch 6, dadurch gekennzeichnet, daß ein dem Auflageschenkel (11) oder Deckschenkel (17) zugewendeter Endbereich des Fortsatzes (22) kugel- bzw. kalottenförmig ausgebildet ist.

8. Verschlußvorrichtung nach einem oder mehreren der Ansprüche 1 bis 7, dadurch gekennzeichnet, daß die Schenkel (10) der Führungslasche (9) in Richtung des Basissteges (16) konisch verjüngend verlaufen.

9. Verschlußvorrichtung nach einem oder mehreren der Ansprüche 1 bis 8, dadurch gekennzeichnet, daß zumindest einer der Schenkel (10) der Führungslasche (9) die den Durchbruch (5) aufweisende Befestigungslasche (4) ausbildet.

10. Verschlußvorrichtung nach einem oder mehreren der Ansprüche 1 bis 9, dadurch gekennzeichnet, daß die Befestigungslasche (4), der Basissteg (16) und die Schenkel (10) und gegebenenfalls das Umlenkelement (21) durch einen einstückigen Blechformteil gebildet sind.

11. Verschlußvorrichtung nach einem oder mehreren der Ansprüche 1 bis 10, dadurch gekennzeichnet, daß die Befestigungslasche (4) und die das Umlenkelement (21) in einer Aufnahmekammer (20) aufnehmende Führungslasche (9) durch einen Kunststoffteil gebildet sind.

12. Verschlußvorrichtung nach einem oder mehreren der Ansprüche 1 bis 11. dadurch gekennzeichnet, daß das Umlenkelement (21) ein Klemmelement (45) besitzt, welches in der Aufnahmekammer (20) angeordnet ist und eine Ausnehmung (48) aufweist, in der das Umlenkelement (21) angeordnet ist.

13. Verschlußvorrichtung nach einem oder mehreren der Ansprüche 1 bis 12, dadurch gekennzeichnet, daß das Klemmelement (45) aus einem Befestigungsschenkel (46), der über ein oder mehrere Befestigungselemente (7) mit der Befestigungslasche (4) bewegungsfest verbunden ist und einem die Ausnehmung (48) aufweisenden Klemmschenkel (47) besteht, welcher schräg in Richtung des Deckschenkels (17) oder des Auflageschenkels (11) und des Basissteges (16) oder schräg vom Basissteg (16) in Richtung der Befestigungslasche (4) und dem Auflageschenkel (11) oder dem Deckschenkel (17) verläuft.

14. Verschlußvorrichtung nach einem oder mehreren der Ansprüche 1 bis 13. dadurch gekennzeichnet, daß die Befestigungslasche (4) und/oder die Führungslasche (9) und/oder der Rotationskörper (57) bzw. das Umlenkelement (21) und/oder das Klemmelement (45) aus nicht rostendem Material gebildet ist.

15. Verschlußvorrichtung nach einem oder mehreren der Ansprüche 1 bis 14. dadurch gekennzeichnet, daß die Aufnahmekammer (20) für das Zugelement (2) in Richtung der Befestigungslasche (4) durch einen zum Basissteg (16) in etwa parallel verlaufenden Stützsteg (62) geschlossen ausgebildet ist.

16. Verschlußvorrichtung nach einem oder mehreren der Ansprüche 1 bis 15. dadurch gekennzeichnet, daß ein Stützsteg durch einen in etwa parallel zum Klemmschenkel (47) verlaufenden Schrägschenkel (32) gebildet ist, der einen Fortsatz (52) der Befestigungslasche (4) mit dem Deckschenkel (17) verbindet.

## Claims

1. Closure for footwear, clothing, tents, rucksacks etc. with a lace or tape-like tying element, which is inserted into a guiding tab in the form of a hook or an eye, which at least in an end region, opposite a fastening tab connected to the guiding tab, comprises a base web, which spaces apart the facing inner surfaces of two arms of the guiding tab, which with the base web form a housing chamber for the tying element, in which a rotatably mounted reversing element for the tying element is arranged at a distance from the base web, characterised in that the rotary body (57) is formed by a ball (37) mounted rotatably in opposite openings (41) of the arms (10).

2. Closure according to claim 1, characterised in that the reversing element (21) is in the form of a rotary body (57) which is arranged between the opposite inner surfaces (18) of the arms (10) and is rotationally symmetrical about a middle axis (23) perpendicular to the fastening tab (4).

3. Closure according to claim 1 or 2, characterised in that the rotary body (57) is arranged rotatably about an axis of rotation arranged rigidly in the arms (10) and connecting the latter.

4. Closure according to claim 1 or 2, characterised in that the rotary body (57) is in the form of a rotary cylinder (58) which comprises opposite cylinder extensions (59), which are mounted rotatably in the opposite openings (41) of the arms (10).

5. Closure according to claim 1 or 2, characterised in that the reversing element (21) is formed by a cylindrical projection (22) running between the arms (10) which extends perpendicularly to a bearing surface (13) of the fastening tab (4) resting on an upper side (14) of an article of clothing (12).

6. Closure according to claim 5, characterised in that the projection (22) is connected in one piece with a bearing arm (11) or a cover arm (17) of the guiding tab (9) and is in the form of a hollow cylinder.

7. Closure according to claim 6, characterised in that an end region of the projection (22) opposite the bearing arm (11) or cover arm (17) is spherical or ball-shaped.

8. Closure according to one or more of claims 1 to 7, characterised in that the arms (10) of the guiding tab (9) taper conically in the direction of the base web (16).

9. Closure according to one or more of claims 1 to 8, characterised in that at least one of the arms (10) of the guiding tab (9) forms the fastening tab (4) comprising the opening (5).

10. Closure according to one or more of claims 1 to 9, characterised in that the fastening tab (4), the base web (16) and the arms (10) and if necessary the reversing element (21) are formed by a one piece sheet metal formed part.

11. Closure according to one or more of claims 1 to 10, characterised in that the fastening tab (4) and the guiding tab (9) mounting the reversing element (21) in a housing chamber (20) are formed by a plastic part.

12. Closure according to one or more of claims 1 to 11, characterised in that the reversing element (21) has a clamping element (45) which is arranged n the housing chamber (20) and has a recess (48) in which the reversing element (21) is arranged.

13. Closure according to one or more of claims 1 to 12, characterised in that the clamping element (45) comprises a fastening arm (46), which is connected immovably with the fastening tab (4) by one or more fastening elements (7), and a clamping arm (47) comprising the recess (48), which is inclined in the direction of the cover arm (17) or the bearing arm (11) and the base web (16) or inclined from the base web (16) in the direction of the fastening tab (4) and the bearing arm (11) or the cover arm (17).

14. Closure according to one or more of claims 1 to 13, characterised in that the fastening tab (4) and/or the guiding tab (9) and/or the rotary body (57) or the reversing element (21) and/or the clamping element (45) is made of a non rusting material.

15. Closure according to one or more of claims 1 to 14, characterised in that the housing chamber (20) for the tying element (2) is closed in the direction of the fastening tab (4) by a supporting web (62) parallel to the base web (16).

16. Closure according to one or more of claims 1 to 15, characterised in that a supporting web is formed by an inclined arm (32) running parallel to the clamping arm (47), which connects an extension (52) of the fastening tab (4) with the cover arm (17).

## Revendications

1. Dispositif de fermeture pour chaussures, vêtements, tentes, sacs à dos etc. avec un élément de traction en forme de corde ou de bande qui est inséré dans une languette de guidage réalisée comme crochet ou oeillet, qui présente au moins dans une zone d'extrémité éloignée d'une languette de fixation reliée à la languette de guidage, une nervure de base qui met à distance selon un écart des faces internes orientées l'une vers l'autre de deux branches de la languette de guidage, qui forment avec la nervure de base une chambre de réception pour l'élément de traction, dans laquelle est disposé un élément de renvoi logé d'une manière tournante pour l'élément de traction à une certaine distance de la nervure de base, caractérisé en ce que le corps de rotation (57) est formé par une boule (37) logée d'une manière tournante dans des ouvertures opposées (41) des branches (10).

2. Dispositif de fermeture selon la revendication 1, caractérisé en ce que l'élément de renvoi (21) est formé par un corps de rotation (57) symétrique en rotation, disposé entre les faces internes (18) opposées l'une à l'autre des branches (10), apte à tourner autour d'un axe médian (23) s'étendant à peu près perpendiculairement à la languette de fixation (4).

3. Dispositif de fermeture selon la revendication 1 ou 2, caractérisé en ce que le corps de rotation (57) est disposé d'une manière rotative autour d'un axe de rotation disposé rigidement dans les branches (10) et reliant celles-ci.

4. Dispositif de fermeture selon la revendication 1 ou 2, caractérisé en ce que le corps de rotation (57) est réalisé comme cylindre tournant (58) qui présente des prolongements cylindriques (59) s'étendant d'une manière opposée l'un à l'autre qui sont logés d'une manière rotative dans les ouvertures (41) opposées l'une à l'autre des branches (10).

5. Dispositif de fermeture selon la revendication 1 ou 2, caractérisé en ce que l'élément de renvoi (21) est formé par un prolongement cylindrique (22) s'étendant entre les branches (10) qui s'étend à peu près perpendiculairement à une face d'appui (13) de la languette de fixation (4) s'appliquant à un côté supérieur (14) d'un article de vêtement (12).

6. Dispositif de fermeture selon la revendication 5, caractérisé en ce que le prolongement (22) est relié en une pièce à une branche d'appui (11) ou une branche de recouvrement (17) de la languette de guidage (9) et est réalisé en forme de cylindre creux.

7. Dispositif de fermeture selon la revendication 6, caractérisé en ce qu'une zone d'extrémité du prolongement (22) orientée vers la branche d'appui (11) ou la branche de recouvrement (17) est réalisée en forme de boule respectivement de calotte.

8. Dispositif de fermeture selon l'une ou plusieurs des revendications 1 à 7, caractérisé en ce que les branches (10) de la languette de guidage (9) s'étendent selon un rétrécissement conique en direction de la nervure de base (16).

9. Dispositif de fermeture selon l'une ou plusieurs des revendications 1 à 8, caractérisé en ce qu'au moins l'une des branches (10) de la languette de guidage (9) constitue la languette de fixation (4) présentant le perçage (5).

10. Dispositif de fermeture selon l'une ou plusieurs des revendications 1 à 9, caractérisé en ce que la languette de fixation (4), la nervure de base (16) et les branches (10) et le cas échéant l'élément de renvoi (21) sont formés par une pièce usinée en tôle en une pièce.

11. Dispositif de fermeture selon l'une ou plusieurs des revendications 1 à 10, caractérisé en ce que la languette de fixation (4) et la languette de guidage (9) recevant l'élément de renvoi (21) dans une chambre de réception (20) sont formées par une pièce en matière synthétique.

12. Dispositif de fermeture selon l'une ou plusieurs des revendications 1 à 11, caractérisé en ce que l'élément de renvoi (21) possède un élément de serrage (45) qui est disposé dans la chambre de réception (20) et qui présente un évidement (48) dans lequel est disposé l'élément de renvoi (21).

13. Dispositif de fermeture selon l'une ou plusieurs des revendications 1 à 12, caractérisé en ce que l'élément de serrage (45) est constitué d'une branche de fixation (46) qui est reliée d'une manière immobile par un ou plusieurs éléments de fixation (7) à la languette de fixation (4) et d'une branche de serrage (47) présentant l'évidement (48) qui s'étend en biais dans la direction de la branche de recouvrement (17) ou de la branche d'appui (11) et de la nervure de base (16) ou en biais depuis la nervure de base (16) en direction de la languette de fixation (4) et de la branche d'appui (11) ou de la branche de recouvrement (17).

14. Dispositif de fermeture selon l'une ou plusieurs des revendications 1 à 13, caractérisé en ce que la languette de fixation (4) et/ou la languette de guidage (9) et/ou le corps de rotation (57) respectivement l'élément de renvoi (21) et/ou l'élément de serrage (45) est réalisé en un matériau non rouillant.

15. Dispositif de fermeture selon l'une ou plusieurs des revendications 1 à 14, caractérisé en ce que la chambre de réception (20) pour l'élément de traction (2), en direction de la languette de fixation (4), est réalisée à l'état fermé par une nervure d'appui (62) s'étendant à peu près parallèlement à la nervure de base (16).

16. Dispositif de fermeture selon l'une ou plusieurs des revendications 1 à 15, caractérisé en ce qu'une nervure d'appui est formée par une branche oblique (32) s'étendant à peu près parallèlement à la branche de serrage (47), qui relie un prolongement (52) de la languette de fixation (4) à la branche de recouvrement (17).
